# FASCICULE DE BREVET EUROPEEN

(11) **EP 0 684 442 B1**
(45) Date de publication et mention de la délivrance du brevet: **28.04.1999**
(21) Numéro de dépôt: 95401206.8
(22) Date de dépôt: 23.05.1995
(51) Int. Cl.: F41A 9/45

(54) **Dispositif d'alimentation en munitions pour armes automatiques**
Zufuhrvorrichtung für Munition für automatische Waffen
Feeding device of ammunition for automatic gun

(30) Priorité: 25.05.1994 FR 9406306
(43) Date de publication de la demande: 29.11.1995
(73) Titulaire: GIAT INDUSTRIES, 78000 Versailles (FR)
(72) Inventeur: Bouvard, Franck, F-18000 Bourges (FR)
(74) Mandataire: Couderc, Thierry

(56) Documents cités:
- DE-A- 2 419 185
- FR-A- 2 257 887
- US-A- 4 348 941
- US-A- 4 791 851

## Description

La présente invention concerne un dispositif d'alimentation en munitions pour armes portatives automatiques, dans lequel l'alimentation est commandée par le retour de la culasse et le chargeur renfermant les munitions s'étend parallèlement à l'axe du canon de l'arme, les munitions étant disposées perpendiculairement à l'axe précité et sous celui-ci.

L'invention vise notamment un dispositif d'alimentation pour munitions dites "fragiles", telles que les munitions sans douille.

Dans la plupart des armes portatives, la phase d'alimentation s'effectue lors du retour de la culasse. Cette dernière entraîne la munition de sa position de présentation (sensiblement parallèle à l'axe du canon) à la chambre du canon en poussant (chocs) sur le culot de la munition.

Les munitions sans douille sont trop fragiles pour un tel principe d'alimentation. il faut donc envisager un dispositif d'alimentation approprié qui permette le transfert de la munition en minimisant les efforts qui lui sont appliqués.

En outre, ce dispositif d'alimentation doit permettre le transfert d'une munition à partir d'un chargeur longitudinal placé dans l'axe du canon, la munition étant présentée perpendiculairement à l'axe du canon.

Ce choix tire parti des avantages qu'offrent les munitions légères, car il permet d'intégrer des chargeurs à grande capacité (augmentation de la dotation en munitions du fantassin) sans altérer la compacité de l'arme.

Le brevet FR2257887 dont l'exposé est pris à base du préambule de la revendication 1, décrit une arme à chambre rotative comportant un chargeur longitudinal et dans lequel la munition est introduite dans la chambre perpendiculairement à l'axe du canon. Ce dispositif met en oeuvre un poussoir d'introduction qui exerce un effort sur le culot de la munition. De plus il met en oeuvre une chambre tournante spécifique et ne peut être transposé à une arme dans laquelle la munition doit être introduite dans le canon.

La demande de brevet EP599683 publiée le 01/06/94 et bénéficiant de la date de priorité du 24/11/92 décrit aussi un système d'alimentation en munition pour une arme à chambre rotative. Ce dispositif ne permet pas non plus l'introduction d'une munition dans le canon d'une arme.

L'invention a donc pour objet un dispositif d'alimentation en munitions pour arme portative automatique dans lequel l'alimentation est commandée par le retour de la culasse et le chargeur renfermant les munitions s'étend parallèlement à l'axe du canon de l'arme, les munitions étant disposées perpendiculairement à l'axe précité et sous celui-ci, dispositif comprenant un mécanisme coopérant avec le déplacement de la culasse pour :
- pendant une première phase prélever une munition située à une extrémité du chargeur et la déplacer suivant une direction perpendiculaire à l'axe du canon pour l'introduire en même temps dans un guide,
- pendant une deuxième phase faire tourner le guide de 90° pour disposer la munition dans l'axe du canon,

ce dispositif est caractérisé en ce que le mécanisme comprend deux leviers commandés par le recul de la culasse et permettant de prélever et déplacer la munition avec un élévateur, l'élévateur permettant l'introduction de la munition dans le guide au cours de la première phase et étant conformé de façon à tourner avec le guide et la munition au cours de la deuxième phase, mécanisme permettant également pendant une troisième phase de déplacer l'élévateur vers le canon pour introduire la munition dans ce dernier et la libérer en même temps du guide.

Le dispositif d'alimentation permet ainsi lors du recul de la culasse de prélever les munitions du chargeur à partir de leur position perpendiculaire au canon, en les élevant vers le haut, ensuite de leur faire subir une rotation de 90° pour les présenter en regard du canon et enfin de les pousser successivement dans le canon.

Pendant toute l'opération, aucun choc n'est appliqué contre les munitions, de sorte que celles-ci ne risquent pas d'être abîmées et le fonctionnement automatique de l'arme ne risque pas d'être perturbé.

Selon une version avantageuse de l'invention, la culasse comporte sur l'un de ses côtés, une rainure dans laquelle est engagé un doigt solidaire d'une partie du mécanisme d'alimentation, cette rainure comportant une première partie s'étendant à partir de l'arrière de la culasse parallèlement à la direction de déplacement de la culasse, une deuxième partie formant une rampe montante et une troisième partie s'étendant parallèlement à la direction de déplacement de la culasse vers l'avant de celle-ci.

Cette rainure commande successivement l'élévation de l'élévateur perpendiculairement à la direction de déplacement de la culasse, la rotation de 90° de l'élévateur et du guide, puis le déplacement de l'élévateur en direction du canon.

Selon une particularité de l'invention, ledit doigt est porté par l'extrémité d'un premier levier relié de façon pivotante à une partie fixe de l'arme, l'autre extrémité de ce levier étant reliée de façon articulée à un second levier lui-même relié de façon pivotante d'une part à un organe monté en rotation dans une partie de l'arme, ledit organe comportant un guide pour positionner et transporter la munition et d'autre part, le levier étant d'autre part articulé à l'élévateur de la munition.

De préférence, ledit organe est monté en rotation dans une empreinte formée dans le boîtier de l'arme.

Selon une autre particularité de l'invention, ledit organe est une pièce plate de forme sensiblement circulaire, guidée en rotation dans une empreinte de forme complémentaire.

De préférence, ledit organe comporte sur l'une de ses faces, une rainure dans laquelle est engagé l'élévateur.

Cette rainure permet de guider le coulissement de l'élévateur.

De préférence également ledit organe porte un guide présentant une goulotte pour la réception d'une munition et s'étendant parallèlement à la rainure dans laquelle est engagé l'élévateur.

Selon une autre particularité de l'invention, l'élévateur comprend une partie rectiligne engagée dans la rainure dudit organe pour pouvoir coulisser dans celle-ci, cette partie rectiligne comportant à son extrémité inférieure, un talon s'étendant vers la goulotte portée par ledit organe, ledit talon pouvant venir en prise sous une munition pour la déplacer dans la goulotte dudit organe lors de l'élévation dudit élévateur.

D'autres particularités et avantages de l'invention apparaîtront encore dans la description ci-après.

Aux dessins annexés donnés à titre d'exemples non limitatifs:
- la figure 1 est une vue en plan avec arrachement, d'une arme portative automatique, comportant un dispositif d'alimentation en munitions conforme à l'invention;
- la figure 2 est une vue en coupe longitudinale partielle de l'arme de la figure 1, montrant d'autres particularités de l'arme;
- la figure 3 est une vue en perspective de l'ensemble du dispositif d'alimentation conforme à l'invention;
- la figure 4 montre la culasse;
- la figure 5 montre une partie du boîtier de l'arme;
- la figure 6 montre le premier levier;
- la figure 7 montre le second levier;
- la figure 8 montre le transporteur-guide;
- la figure 9 montre une munition;
- la figure 10 montre l'élévateur;
- la figure 11 est une vue schématique montrant la position initiale du dispositif d'alimentation;
- la figure 12 est une vue schématique montrant la première phase de translation verticale de la munition;
- la figure 13 montre la rotation de 90° de la munition;
- la figure 14 montre la phase finale de translation horizontale de la munition;
- la figure 15 est une vue en plan de l'empreinte réalisée dans le boîtier pour guider la rotation du transporteur-guide et la translation de l'élévateur.

Les figures 1 et 2 représentent une arme portative automatique, dans laquelle est intégré un dispositif 1 d'alimentation en munitions 2 commandé par le retour de la culasse 3 ainsi qu'un chargeur 4 renfermant les munitions qui s'étend parallèlement à l'axe du canon 5 de l'arme. Les munitions 2 sont disposées perpendiculairement à l'axe du canon et sous celui-ci.

En référence aux figures 3 à 10, le dispositif d'alimentation 1 comprend un mécanisme 6, 7, 8, 9 coopérant avec le déplacement de la culasse 3 et comprenant deux leviers 6 et 7 commandés par le recul de la culasse 3 permettant:
- pendant une première phase, de déplacer un élévateur 8 perpendiculairement à l'axe du canon 5 pour prélever la munition 2 située à une extrémité du chargeur 4 et l'introduire en même temps dans un guide 10 pour guider le déplacement de la munition 2,
- pendant une deuxième phase, de faire tourner lesdits élévateur 8 et guide 10 de 90° pour disposer la munition 2 dans l'axe du canon 5,
- pendant une troisième phase, de déplacer l'élévateur 8 vers le canon 5 pour introduire la munition 2 dans ce dernier et la libérer en même temps du guide 10.

On voit sur la figure 4, que la culasse 3 comporte sur l'un de ses côtés, une rainure 11 dans laquelle est engagé un doigt 12 solidaire du levier 6 du mécanisme d'alimentation. Cette rainure 11 comportant une première partie 11a s'étendant à partir de l'arrière de la culasse parallèlement à la direction de déplacement D de la culasse 3, une deuxième partie 11b formant une rampe montante et une troisième partie llc s'étendant parallèlement à la direction de déplacement D de la culasse 3 vers l'avant de celle-ci.

Comme on le voit sur les figures 3 et 5, le doigt 12 est porté par l'extrémité d'un premier levier 6 relié de façon pivotante (en 13) à une partie fixe constituée par le boîtier 14 de l'arme (voir figures 3 et 5). L'autre extrémité du levier 6 est reliée de façon articulée (en 15) à un second levier 7 lui-même relié de façon pivotante (en 16) à un organe 9 monté en rotation suivant l'axe 18 dans le boîtier de l'arme.

L'organe 9 appelé ci-après transporteur-guide comporte un guide 10 pour positionner et transporter la munition 2.

Le levier 7 est d'autre part relié de façon articulée (en 19) (voir figure 11) à l'élévateur 8 de la munition 2.

Le transporteur-guide 9 est monté en rotation dans une empreinte 20 formée dans le boîtier 14 de l'arme, comme indiqué à la figure 15.

Comme on le voit sur les figures 3 et 8, le transporteur-guide 9 est une pièce plate de forme sensiblement circulaire, guidée en rotation dans l'empreinte 20 représentée à la figure 15 qui présente une forme complémentaire.

Le transporteur-guide 9 comporte sur l'une de ses faces, une rainure 21 (voir figure 8), dans laquelle est engagé l'élévateur 8.

Le transporteur-guide 9 porte un guide 10 présentant une goulotte pour la réception d'une munition 2 et s'étendant parallèlement à la rainure 21 dans laquelle est engagé l'élévateur 8.

Comme indiqué, notamment sur les figures 8 et 10, l'élévateur 8 comprend une partie rectiligne 22 engagée dans la rainure 21 du transporteur-guide 9 pour pouvoir coulisser dans celle-ci. Cette partie rectiligne 22 comporte à son extrémité inférieure, un talon 23 s'étendant vers la goulotte du guide 10 porté par le transporteur-guide 9.

Comme montré par la figure 3, le talon 23 de l'élévateur peut venir en prise sous une munition 2 pour la déplacer dans la goulotte du guide 10 lors de l'élévation de l'élévateur 8.

Le premier levier 6 s'étend dans sa position initiale (voir figure 11) au-dessus du second levier 7. Ce levier 6 présente une forme générale arquée. Le second levier 7 a une forme sensiblement droite.

Le premier levier 6 est relié au second levier 7 et ce dernier est relié à l'élévateur 8 par des pivots 15, 19 engagés dans des rainures 24, 25 permettant une certaine translation dans la direction d'allongement du second levier 7.

Par ailleurs, une butée est prévue pour bloquer en rotation le transporteur-guide 9 portant le guide 10 en forme de goulotte pendant la phase initiale d'élévation de l'élévateur 8 et une seconde butée est prévue pour bloquer à nouveau en rotation le transporteur-guide précité, après rotation de celui-ci de 90° à partir de la position initiale (représentée sur la figure 11), pendant la phase de déplacement de l'élévateur 8 vers le canon 5.

Les butées précitées sont formées dans l'empreinte 20 ménagée dans le boîtier 14 de l'arme.

Comme indiqué sur la figure 15, l'empreinte 20 comporte une partie sensiblement circulaire mais présentant deux rayons R₁, R₂ légèrement différents, dans laquelle vient se loger le transporteur-guide 9 rotatif. Cette partie sensiblement circulaire débouche vers le bas dans une rainure 26 dans laquelle est engagé l'élévateur 8 lors de la phase d'élévation verticale. Cette partie sensiblement circulaire débouche d'autre part dans une seconde rainure 27 située à 90° de la précédente dans laquelle s'engage l'élévateur 8 pendant sa phase de déplacement vers le canon 5.

L'élévateur 8 est dégagé de ces rainures 26, 27 entre les deux phases ci-dessus pour permettre la rotation de 90° du transporteur-guide 9.

On va maintenant décrire en référence aux figures 11 à 15, le fonctionnement du dispositif d'alimentation détaillé ci-dessus.

A l'ouverture, la culasse 3 recule sous l'effet du coup de feu, et entraîne en rotation, par sa rampe 11 en forme de "S" inversé, les leviers 6, 7 de commande du mécanisme d'alimentation.

L'alimentation s'effectue en trois phases successives:
Phase 1 (voir figure 12): Translation verticale de la munition 2 sur une distance "a"

Poussée par l'élévateur 8, la munition 2 est extraite du chargeur et est engagée dans la goulotte 10 du transporteur-guide 9. Le transporteur-guide 9 est immobilisé en rotation, bloqué par l'élévateur 8 en butée dans l'empreinte 26 du boîtier 14.
Phase 2 (voir figure 13): Rotation de 90° de la munition 2

L'élévateur 8 n'étant plus en butée dans l'empreinte 26 du boîtier 14, l'ensemble transporteur-guide 9/élévateur 8/munition 2 est libéré et tourne, permettant de positionner la munition 2 dans l'axe du canon 5.

La munition 2 est maintenue fixe entre la goulotte 10 du transporteur-guide 9 et l'élévateur 8.
Phase 3 (voir figure 14): Translation horizontale de la munition 2 sur un distance "b"

Poussée par l'élévateur 8, la munition 2 est libérée de la goulotte 10 du transporteur-guide 9 et est introduite dans le canon 5. Le transporteur-guide 10 est à nouveau immobilisé en rotation, bloqué par l'élévateur 8 en butée dans l'empreinte 27 du boîtier 14.

A la fermeture, la culasse 3, ramenée en position avant, commande le mouvement inverse des éléments du mécanisme d'alimentation qui retrouvent leur position initiale.

Un dispositif de retenue de la colonne de munitions du chargeur, effaçable au retour du mécanisme d'alimentation, évite l'interférence mécanique (choc) entre l'élévateur et les munitions suivantes du chargeur.

Bien entendu l'invention n'est pas limitée à l'exemple que l'on vient de décrire et on peut apporter à celui-ci de nombreuses modifications sans sortir du cadre de l'invention.

## Revendications

1. Dispositif d'alimentation en munitions pour arme portative automatique dans lequel l'alimentation est commandée par le retour de la culasse (3) et le chargeur (4) renfermant les munitions (2) s'étend parallèlement à l'axe du canon (5) de l'arme, les munitions (2) étant disposées perpendiculairement à l'axe précité et sous celui-ci, dispositif comprenant un mécanisme (6,7,8,9) coopérant avec le déplacement de la culasse (3) pour :
- pendant une première phase prélever une munition située à une extrémité du chargeur (4) et la déplacer suivant une direction perpendiculaire à l'axe du canon (5) pour l'introduire en même temps dans un guide (10),
- pendant une deuxième phase faire tourner le guide (10) de 90° pour disposer la munition (2) dans l'axe du canon (5), dispositif **caractérisé en ce que,**
le mécanisme comprend deux leviers (6,7) commandés par le recul de la culasse (3) et permettant de prélever et déplacer la munition (2) avec un élévateur (8), l'élévateur permettant l'introduction de la munition dans le guide (10) au cours de la première phase et étant conformé de façon à tourner avec le guide et la munition au cours de la deuxième phase, mécanisme permettant également pendant une troisième phase de déplacer l'élévateur (8) vers le canon (5) pour introduire la munition (2) dans ce dernier et la libérer en même temps du guide (10).

2. Dispositif conforme à la revendication 1, caractérisé en ce que la culasse (3) comporte sur l'un de ses côtés, une rainure (11) dans laquelle est engagé un doigt (12) solidaire d'une partie (6) du mécanisme d'alimentation, cette rainure (11) comportant une première partie (11a) s'étendant à partir de l'arrière de la culasse parallèlement à la direction de déplacement (D) de la culasse (3), une deuxième partie (11b) formant une rampe montante et une troisième partie (11c) s'étendant parallèlement à la direction de déplacement de la culasse (3) vers l'avant de celle-ci.

3. Dispositif conforme à la revendication 2, caractérisé en ce que ledit doigt (12) est porté par l'extrémité d'un premier levier (6) relié de façon pivotante à une partie fixe (14) de l'arme, l'autre extrémité de ce levier (6) étant reliée de façon articulée à un second levier (7) lui-même relié de façon pivotante d'une part à un organe (9) monté en rotation dans une partie (14) de l'arme, ledit organe (9) comportant un guide (10) pour positionner et transporter la munition (2) et d'autre part, le levier (7) étant d'autre part articulé à l'élévateur (8) de la munition (2).

4. Dispositif conforme à la revendication 3, caractérisé en ce que ledit organe (9) est monté en rotation dans une empreinte (20) formée dans le boîtier (14) de l'arme.

5. Dispositif conforme à la revendication 4, caractérisé en ce que ledit organe (9) est une pièce plate de forme sensiblement circulaire, guidée en rotation dans une empreinte (20) de forme complémentaire.

6. Dispositif conforme à la revendication 5, caractérisé en ce que ledit organe (9) comporte sur l'une de ses faces, une rainure (21) dans laquelle est engagé l'élévateur (8).

7. Dispositif conforme à la revendication 6, caractérisé en ce que ledit organe (9) porte un guide (10) présentant une goulotte pour la réception d'une munition (2) et s'étendant parallèlement à la rainure (21) dans laquelle est engagé l'élévateur (8).

8. Dispositif conforme à la revendication 7, caractérisé en ce que l'élévateur (8) comprend une partie rectiligne (22) engagée dans la rainure (21) dudit organe (9) pour pouvoir coulisser dans celle-ci, cette partie rectiligne (22) comportant à son extrémité inférieure un talon (23) s'étendant vers la goulotte (10) portée par ledit organe (9), ledit talon (23) pouvant venir en prise sous une munition (2) pour la déplacer dans la goulotte (10) dudit organe (9) lors de l'élévation dudit élévateur (8).

9. Dispositif conforme à l'une des revendications 3 à 8, caractérisé en ce que le premier levier (6) s'étend dans sa position initiale, au-dessus du second levier (7), le second levier (7) ayant une forme sensiblement droite, le levier (6) présente une forme générale arquée.

10. Dispositif conforme à la revendication 9, caractérisé en ce que le premier levier (6) est relié au second levier (7) et ce dernier est relié à l'élévateur (8) par des pivots (15, 19) engagés dans des rainures (24, 25) permettant une certaine translation dans la direction d'allongement du second levier (7).

11. Dispositif conforme à l'une des revendications 8 à 10, caractérisé en ce qu'une butée est prévue pour bloquer en rotation l'organe (9) portant la goulotte (10) pendant la phase initiale d'élévation de l'élévateur (8) et une seconde butée est prévue pour bloquer, après rotation de celui-ci de 90° à partir de la position initiale, pendant la phase de déplacement de l'élévateur (8) vers le canon (5).

12. Dispositif conforme à la revendication 11, caractérisé en ce que lesdites butées sont formées dans l'empreinte (20) ménagée dans la boîtier (14) de l'arme.

13. Dispositif conforme à la revendication 12, caractérisé en ce que ladite empreinte (20) comporte une partie sensiblement circulaire dans laquelle vient se loger l'organe rotatif (9), cette partie sensiblement circulaire débouchant vers le bas dans une rainure (26) dans laquelle est engagé l'élévateur (8) lors de la phase d'élévation, cette partie sensiblement circulaire débouchant dans une seconde rainure (27) située à 90° de la précédente dans laquelle s'engage l'élévateur (8) pendant sa phase de déplacement vers le canon (5), l'élévateur (8) étant dégagé de ces rainures (26, 27) entre les deux phases ci-dessus pour permettre la rotation dudit organe (9).

## Patentansprüche

1. Zufuhrvorrichtung für Munition für tragbare, automatische Waffen, deren Nachladen vom Rückschlag des Verschlusses (3) gesteuert wird und deren Magazin (4) mit Munition (2) parallel zum Kanoneachse (5) der Waffe montiert ist, wobei die Munition (2) sich unterhalb der Kanone (5) befinden und senkrecht zu dem obengennant Achse ausgerichtet ist, wobei die Vorrichtung mit einem Mechanismus (6, 7, 8, 9) versehen wird, der zusammen mit dem Verschluß (3) folgende Abläufe beeinflußt:
- in einer ersten Phase Entnahme einer Munition aus dem Magazin (4) und Transport vertikal zum Kanoneachse (5), um sie gleichzeitig in eine Führungsvorrichtung (10) einzuführen,
- in einer zweiten Phase Drehung der Führungsvorrichtung (10) um 90°, um die Munition (2) parallel zum Kanoneachse (5) auszurichten,
Zufuhrvorrichtung, dadurch gekennzeichnet,
daß der Mechanismus mit zwei Hebeln (6, 7) versehen ist, die vom Rückschlag des Verschlusses (3) gesteuert werden und Entnahme und Transport der Munition (2) mittels eines Auswerfers (8) ermöglichen, durch den die Munition während der ersten Phase in die Führungsvorrichtung (10) eingelegt wird, und der so ausgelegt ist, daß er während der zweiten Phase zusammen mit der Führungsvorrichtung und der Munition eine Drehung ausführt, wobei der Mechanismus in einer dritten Phase ferner ermöglicht, den Auswerfer (8) zur Einführung der Munition (2) in der Kanone (5) zu bewegen und sie gleichzeitig aus der Führungsvorrichtung (10) zu entnehmen.

2. Vorrichtung nach Anspruch 1, dadurch gekennzeichnet, daß der Verschluß (3) auf einer Seite mit einer Nut (11) versehen ist, in die ein am Teil (6) der Mechanismus befestigter Stift (12) greift, wobei diese Nut (11) in ihrem ersten Abschnitt (11a) vom hinteren Ende des Verschlusses (3) parallel zu dessen Bewegungsrichtung (D) verläuft, in einem zweiten Abschnitt (11b) steigt sie leicht an und in einem dritten Abschnitt (11c) verläuft sie parallel zur Bewegungsrichtung des Verschlusses (3) bis zu dessen Vorderteil.

3. Vorrichtung nach Anspruch 2, dadurch gekennzeichnet, daß der erwähnte Stift (12) am Ende eines ersten Hebels (6) befestigt ist, der seinerseits drehbar an einem festen Teil des Waffengehäuses (14) montiert ist, das andere Ende des Hebels (6) frei beweglich mit einem zweiten Hebel (7) verbunden ist, der beweglich mit einer drehbar im Waffengehäuse (14) gelagerten Transportführung (9) verbunden ist, wobei diese Transportführung (9) mit einer Führungsvorrichtung (10) zur Positionierung und zum Transport der Munition (2) versehen ist, und der Hebel (7) gelenkig mit dem Auswerfer (8) der Patronen (2) verbunden ist.

4. Vorrichtung nach Anspruch 3, dadurch gekennzeichnet, daß die erwähnte Transportführung (9) drehbar in eine Ausbuchtung (20) des Waffengehäuses (14) montiert ist.

5. Vorrichtung nach Anspruch 4, dadurch gekennzeichnet, daß die Transportführung (9) flach und annähernd rund und drehbar in einer ihrer Form nachgebildeten Aussparung (20) gelagert ist.

6. Vorrichtung nach Anspruch 5, dadurch gekennzeichnet, daß die Transportführung (9) auf einer Seite mit einer Nut (21) versehen ist, in die der Auswerfer (8) greift.

7. Vorrichtung nach Anspruch 6, dadurch gekennzeichnet, daß die Transportführung (9) mit einer Führungsvorrichtung (10) versehen ist, die eine Aussparung zur Aufnahme der Munition (2) darstellt und parallel zur Nut (21) verläuft, in die der Auswerfer (8) greift.

8. Vorrichtung nach Anspruch 7, dadurch gekennzeichnet, daß der Auswerfer (8) einen geraden Abschnitt (22) aufweist, der sich in die Nut (21) der Transportführung (9) einpaßt und diese entlang gleitet, dieser gerade Abschnitt (22) an seinem unteren Ende mit einem Absatz (23) versehen ist, der bis zur Aussparung der mit der Führungsvorrichtung (10) versehenen Transportführung (9) reicht, wobei dieser Absatz (23) als Unterlage für die Munition (2) dienen kann, um sie bei Anheben des Auswerfers (8) in die Aussparung der Führungsvorrichtung (10) einzuführen.

9. Vorrichtung nach einem der Ansprüche 3 bis 8, dadurch gekennzeichnet, daß sich der erste Hebel (6) in seiner Ausgangsposition oberhalb des zweiten Hebels (7) befindet, wobei der Hebel (7) annähernd gerade ist und der andere Hebel (6) im allgemeinen gebogen ist.

10. Vorrichtung nach Anspruch 9, dadurch gekennzeichnet, daß der erste Hebel (6) mit dem anderen Hebel (7) verbunden und letzterer über die Zapfen (15,19), die in die Aussparungen (24, 25) greifen, mit dem Auswerfer (8) verbunden ist, wodurch eine gewisse Beweglichkeit in Längsrichtung des zweiten Hebels (7) erreicht wird.

11. Vorrichtung nach einem der Ansprüche 8 bis 10, dadurch gekennzeichnet, daß ein Anschlag während der ersten Hebephase des Auswerfers (8) die Drehung der Transportführung (9) mit der Aussparung zur Führungsvorrichtung (10) blockiert und ein weiterer Anschlag während der Transportphase des Auswerfers (8) in der Kanone (5) die Drehung der erwähnten Transportführung nach deren 90° Drehung aus der Ausgangsstellung blockiert.

12. Vorrichtung nach Anspruch 11, dadurch gekennzeichnet, daß die erwähnten Anschläge Teil der in das Gehäuse (14) eingepaßten Ausbuchtung (20) sind

13. Vorrichtung nach Anspruch 12, dadurch gekennzeichnet, daß die erwähnte Ausbuchtung (20) annähernd kreisförmig ausgebildet ist und die eine Drehbewegung ausführende Transportführung (9) aufnimmt, wobei dieser annähernd kreisförmig ausgebildete Teil in eine unterhalb verlaufende Rinne (26) mündet, in die während der vertikalen Hebephase der Auswerfer (8) greift, wobei die Ausbuchtung ferner in eine zweite Rinne (27) mündet, die in einem 90° Winkel zur erwähnten Rinne verläuft und die vom Patronenauswerfer (8) zum Transport in Richtung der Kanone (5) genutzt wird, zwischen den beiden vorstehend erwähnten Phasen befindet sich der Auswerfer (8) außerhalb der Rinnen (26, 27), um die Drehung der Transportführung (9) zu ermöglichen.

## Claims

1. An ammunition feed device for automatic small arms, in which the ammunition feed is controlled by the counter-recoil of the breech (3) and in which a magazine (4) enclosing the rounds (2) extends in parallel to the axis of the barrel (5) of the weapon, the rounds (2) being positioned in perpendicular and underneath the afore-mentioned axis, device comprising a mechanism (6, 7, 8, 9) working together with the movement of the breech (3) and enabling :
- during a first phase, taking a round located at one end of the magazine and moving it in perpendicular to the axis of the barrel (5) in order to introduce it at the same time into a guiding mechanism (10),
- during a second phase, rotating the guiding mechanism (10) by 90° in order to place the round (2) in the axis of the barrel (5),
device characterized by the fact that the mechanism comprises two levers (6, 7) drived by the recoil of the breech (3) and enabling the round (2) to be taken and moved with a magazine follower (8), said follower allowing introduction of the round in the guiding mechanism (10) during the first phase and being formed such as to turn with the guiding mechanism and the round during the second phase, mechanism allowing also during a third phase the magazine follower (8) to be moved towards the barrel (5) in order to introduce the round (2) into the latter freeing it at the same time from the guiding mechanism (10).

2. A device according to Claim 1, characterised in that the breech (3) comprises, on one of its sides, a groove (11) in which a finger (12) integral with the lever (6) of the feed mechanism is engaged, this groove (11) comprising a first part (11a) extending from the rear of the breech in parallel to the direction of movement (D) of the breech (3), a second part (11b) forming a rising ramp and a third part (11c) extending in parallel to the direction of movement of the breech (3) towards the front of the latter.

3. A device according to claim 2, characterised in that the said finger (12) is carried by the end of a first lever (6) connected swivelling to an immobile part (14) of the arm, the other end of this lever (6) being connected in a jointed manner to a second lever (7) which is connected swivelling on the one hand to an organ (9) mounted in rotation in a part (14) of the arm, the said organ (9) comprising a guiding mechanism (10) to position and transport the round (2), on the other hand the lever (7) being hinged to the magazine follower (8) of the round (2).

4. A device according to Claim 3, characterised in that the said organ (9) is mounted in rotation in an indentation (20) formed in the feeder box (14) of the arm.

5. A device according to Claim 4, characterised in that the said organ (9) is a flat part of a roughly circular shape, guided in rotation in an indentation (20) which is of a matching shape.

6. A device accordinc to Claim 5, characterised in that the said organ (9) comprises, on one of its faces, a groove (21) in which the magazine follower (8) is engaged.

7. A device according to Claim 6, characterised in that the said organ (9) carries guiding mechanism (10) having a chute to receive a round (2) and extending in parallel to the groove (21) in which the magazine follower (8) is engaged.

8. A device according to Claim 7, characterised in that the magazine follower (8) comprises a rectilinear part (22) engaged in the groove (21) of the said organ (9) able to slide in the latter, this rectilinear part (22) comprises, on its lower end, a heel (23) extending towards the chute (10) carried by the said organ (9), the said heel (23) being able to engage under a round (2) in order to move it in the chute (10) of the said organ (9) during the lifting of the said magazine follower (8).

9. A device according to one of Claims 3 to 8, characterised in that the first lever (6) extends, in its starting position, above the second lever (7), the second lever (7) being more or less straight, the lever (6) having a roughly arched shape.

10. A device according to Claim 9, characterised in that the first lever (6) is connected to the second lever (7) and the latter is connected to the magazine follower (8) by means of pivots (15,19) engaged in the grooves (24,25) enabling a certain translation in the direction of the elongation of the second lever (7).

11. A device according to one of Claims 8 to 10, characterised in that a stop is provided to block in rotation the organ (9) carrying the chute (10) during the initial lifting phase of the magazine follower (8) and a second stop is provided to block the afore-mentioned transport-guiding mechanism in rotation, once the latter has rotated by 90° from its starting position, during the movement phase of the magazine follower (8) towards the barrel (5).

12. A device according to Claim 11, characterised in that the said stops are formed in the indentation (20) arranged in the feeder box (14) of the arm.

13. A device according to Claim 12, characterised in that the said indentation (20) comprises a roughly circular part in which the rotating organ (9) is accomodated, this roughly circular part opening out towards the bottom in a groove (26) in which the magazine follower (8) engages during the vertical lifting phase, this roughly circular part opening out in a second groove (27) at 90° from the previous groove in which the magazine follower (8) engages during its movement phase towards the barrel (5), the magazine follower (8) being released from these grooves (26,27) between the phases described above to enable the rotation of the said organ (9).
